# EUROPÄISCHE PATENTSCHRIFT

(11) **EP 1 130 348 B1**
(45) Veröffentlichungstag und Bekanntmachung des Hinweises auf die Patenterteilung: **15.06.2005**
(21) Anmeldenummer: 01104905.3
(22) Anmeldetag: 28.02.2001
(51) Int. Cl.: F25D 25/02

(54) **Schublade für Kühl- oder Gefrierschränke**
Drawer for refrigerator or freezer cabinet
Tiroir pour armoire de réfrigération ou de congélation

(30) Priorität: 29.02.2000 DE 20003731 U; 28.03.2000 DE 20005696 U
(43) Veröffentlichungstag der Anmeldung: 05.09.2001
(73) Patentinhaber: Liebherr-Hausgeräte Ochsenhausen GmbH, 88416 Ochsenhausen (DE)
(72) Erfinder: Dorner, Georg, 88416 Steinhausen/Rottum (DE)
(74) Vertreter: Gossel, Hans K., Dipl.-Ing.

(56) Entgegenhaltungen:
- EP-A- 0 611 932
- DE-A- 19 518 153
- DE-U- 8 208 119
- DE-U- 29 817 497
- US-A- 4 732 430
- US-A- 5 120 118

## Beschreibung

Die Erfindung betrifft eine Schublade für Kühl- oder Gefrierschränke, nach dem Oberbegriff des Anspruchs 1.

Schubladen für Kühl- oder Gefriergeräte sind beispielsweise bereits aus der 298 17 497 U1 bekannt. Diese bekannte Schublade lässt sich nach ihrem Herausziehen aus dem Kühl- oder Gefrierschrank dadurch tragen, dass sie an den Randprofilen ihrer Seitenwände ergriffen wird.

Aus der EP 0 611 932 A1 ist bereits ein schubladenartiger Behälter für Kühl- oder Gefriergeräte bekannt, bei dem seitliche Handhaben aus im Querschnitt winkelförmigen Tragestegen und jeweils einen Durchgriff von Fingem einer Hand gestattende, einander an den Seitenwänden gegenüberliegende und bis an den Öffnungsrand des Behälters verlaufende Durchbrüche vorgesehen sind. Aufgrund der winkelförmigen Ausbildung der Tragestege haben diese Handhaben jedoch nur einen geringen Tragekomfort. Aufgrund dieser Formgebung schneiden sie insbesondere dann in die Hände ein, wenn die schubladenartigen Behälter schwer beladen sind.

Aufgabe der Erfindung ist es, eine Schublade der eingangs angegebenen Art mit stabilen Griffen zu schaffen, die sich einfacher ergreifen und damit bequemer handhaben lässt.

Erfindungsgemäß wird diese Aufgabe dadurch gelöst, dass bei der insgesamt aus Kunststoffspritzguss hergestellten Schublade die die Griffe bildenden Randprofile aus im Gasinnendruckverfahren hergestellten Hohlprofilen bestehen. Aufgrund dieses Formgebungsverfahrens lässt sich ein Griff bilden, der die erfindungsgemäße Schublade dahingehend verbessert, dass sie einfacher ergreifbar und handhabbar ist.

Zweckmäßigerweise sind die verstärkenden Randprofile U-förmig ausgebildet.

Nach einer erfinderischen Weiterbildung ist vorgesehen, dass die die Griffe bildenden Randprofile aus im Gasinnendruckverfahren hergestellten Hohlprofilen bestehen. Diese Hohlprofile lassen sich mit einer Profilform herstellen, die einem angenehm zu erfassenden Handgriff entspricht.

Zweckmäßigerweise schließen an die Hohlprofile beidseits U-förmige Randprofile an. Nach dieser Ausgestaltung ist die Schublade in ihren Griffbereichen besonders durch die Hohlprofile ausgesteift, während die übrigen Randprofile materialsparend nur U-förmig ausgebildet sind.

Zweckmäßigerweise erstrecken sich die Hohlprofile über die Breite der Durchbrüche hinaus. Damit wird ein Festigkeit erhöhender Übergang der Hohlprofile zu den U-förmigen Randprofilen geschaffen.

Nach einer bevorzugten Ausführungsform ist vorgesehen, dass mit der einstückig im Spritzgießverfahren ohne Vorderwand hergestellten Schublade eine getrennt hergestellte Vorderwand durch eine Steck- und/oder Rastverbindung verbindbar ist. Nach dieser Ausgestaltung kann die Vorderwand mit einem Hohlkammerprofil oder einem Mehrschichtprofil zur besseren Isolierung und auch transparent ausgebildet werden.

Ein Ausführungsbeispiel der Erfindung wird nachstehend anhand der Zeichnung näher erläutert. In dieser zeigt
- Fig. 1: eine Seitenansicht einer Schublade für Kühl- oder Gefrierschränke und
- Fig. 2: einen Schnitt durch die Schublade nach Fig. 1 im Bereich ihrer mit einem Handgriff versehenen Seitenwand.

Die Schublade 1 besteht aus einem Spritzgußteil aus einem geeigneten thermoplastischen Kunststoff.

Die Seitenwände 2 der Schublade sind mit Handgriffen versehen. Diese Handgriffe 3 bestehen aus dem Randprofil der Seitenwände, die unterhalb des Randprofils mit Grifflöcher 4 bildenden Durchbrüchen versehen sind, die einen bogenförmigen unteren Rand 5 aufweisen, der mit einem verstärkenden Wulst versehen sein kann. Der untere den Durchbruch 4 begrenzende Rand kann etwa kreisbogenförmig oder elliptisch ausgebildet sein.

Das die Seitenwände, die Vorderwand und die Hinterwand der Schublade 1 aussteifende Randprofil ist grundsätzlich U-förmig ausgebildet. Nur oberhalb der die Grifflöcher 4 bildenden Durchbrüche bestehen die Randprofile der Seitenwände aus im Gasinnendruckverfahren hergestellten Abschnitten aus Hohlprofilen, an die seitlich die U-förmigen Randprofile anschließen.

Nach einer anderen Ausführungsform ist vorgesehen, daß die oberen Randprofile sowohl der Seitenwände als auch der Vorder- und Hinterwand aus im Gasinnendruckverfahren hergestellten Hohlprofilen bestehen.

Oberhalb der Grifflöcher 4 sind die Randprofile zur Ausbildung der Handgriffe 3 mit größerem Durchmesser ausgebildet. Die untere Wand 6 des den Griff 3 bildenden Abschnitts des Randprofils geht beidseits des Durchbruchs 4 über eine Stufe in einen Profilabschnitt geringerer Breite über, der der Breite des umlaufenden U-förmigen Randprofils 7 entspricht.

## Patentansprüche

1. Schublade für Kühl- oder Gefrierschränke, bestehend aus einem kastenförmigen Behälter mit einem Boden, zwei Seitewänden (2), einer Vorderwand und einer Hinterwand, die zumindest zum Teil mit verstärkenden Randprofilen versehen sind, wobei jede Seitenwand (2) mit einem einen Griff bildenden Durchbruch (4) versehen ist, der an seinem oberen Rand durch das verstärkte Randprofil (3) der Seitenwand (2) geschlossen ist,
**dadurch gekennzeichnet,**
**dass** die gesamte Schublade aus Kunststoffspritzguss hergestellt ist und dass die die Griffe (3) bildenden Randprofile aus im Gasinnendruckverfahren hergestellten Hohlprofilen bestehen.

2. Schublade nach Anspruch 1, **dadurch gekennzeichnet, dass** die verstärkenden Randprofile (7) U-förmig ausgebildet sind.

3. Schublade nach einem der Ansprüche 1 oder 2, **dadurch gekennzeichnet, dass** an die Hohlprofile (3) beidseits U-förmige Randprofile (7) anschließen.

4. Schublade nach Anspruch 3, **dadurch gekennzeichnet, dass** sich die Hohlprofile (3) über die Breite der Durchbrüche (4) hinaus erstrecken.

5. Schublade nach Anspruch 1, **dadurch gekennzeichnet, dass** die Randprofile der Seitenwände und/oder die Randprofile der Vorderwand und der Hinterwand aus im Gasinnendruckverfahren hergestellten Hohlprofilen bestehen.

6. Schublade nach einem der Ansprüche 1 bis 5, **dadurch gekennzeichnet, dass** diese einstückig im Spritzgieß- bzw. Gasinnendruckverfahren aus thermoplastischem Kunststoff hergestellt ist.

## Claims

1. Drawer for refrigerators or freezers, comprising a box-like container having a base, two side walls (2), a front wall and a rear wall, these walls at least partly being provided with reinforcing edge profiles, wherein each side wall (2) is provided with an aperture (4) which forms a handle and is closed at its upper edge by the reinforced edge profile (3) of the side wall (2),
**characterized**
**in that** the entire drawer is produced from injection-moulded plastic, and in that the edge profiles which form the handles (3) comprise hollow profiles which are produced by the internal gas pressure process.

2. Drawer according to Claim 1, **characterized in that** the reinforcing edge profiles (7) are of U-shaped design.

3. Drawer according to either of Claims 1 or 2, **characterized in that** U-shaped edge profiles (7) adjoin the hollow profiles (3) on both sides.

4. Drawer according to Claim 3, **characterized in that** the hollow profiles (3) extend beyond the width of the apertures (4).

5. Drawer according to Claim 1, **characterized in that** the edge profiles of the side walls and/or the edge profiles of the front wall and of the rear wall comprise hollow profiles which are produced by the internal gas pressure process.

6. Drawer according to one of Claims 1 to 5, **characterized in that** it is integrally produced from a thermoplastic by the injection-moulding or internal gas pressure process.

## Revendications

1. Tiroir pour des armoires de réfrigération ou de congélation, constitué d'un contenant en forme de caisson avec un fond, deux parois latérales (2), une paroi avant et une paroi arrière, qui sont munies au moins en partie de profilés de bord renforçants, où chaque paroi latérale (2) est pourvue d'un perçage (4) formant une prise, qui est fermée à son bord supérieur par le profilé de bord renforçant (3) de la paroi latérale (2),
**caractérisé**
**en ce que** l'ensemble du tiroir est fabriqué par moulage par injection de matériau synthétique, et en ce que les profilés de bord formant les prises (3) sont constitués de profilés creux réalisés selon le procédé à pression interne de gaz.

2. Tiroir selon la revendication 1, **caractérisé en ce que** les profilés de bord renforçants (7) sont réalisés en forme de U.

3. Tiroir selon l'une des revendications 1 ou 2, **caractérisé en ce que** des profilés de bord en forme de U (7) font suite des deux côtés aux profilés creux (3).

4. Tiroir selon la revendication 3, **caractérisé en ce que** les profilés creux (3) s'étendent au-delà de la largeur des perçages (4).

5. Tiroir selon la revendication 1, **caractérisé en ce que** les profilés de bord des parois latérales et/ou les profilés de bord de la paroi avant et de la paroi arrière sont constitués de profilés creux fabriqués selon le procédé à pression interne de gaz.

6. Tiroir selon l'une des revendications 1 à 5, **caractérisé en ce que** celui-ci est fabriqué en une pièce selon le procédé de moulage par injection respectivement à pression interne de gaz en matériau synthétique thermoplastique.
